# EUROPÄISCHE PATENTSCHRIFT

(11) **EP 2 650 442 B1**
(45) Veröffentlichungstag und Bekanntmachung des Hinweises auf die Patenterteilung: **06.06.2018**
(21) Anmeldenummer: 13001833.6
(22) Anmeldetag: 09.04.2013
(51) Int. Cl.: E01C 19/48

(54) **Querverteilanordnung für einen Straßenfertiger**
Transverse distributor for a road finisher
Agencement de distribution transversale pour une finisseuse de route

(30) Priorität: 13.04.2012 DE 202012003753 U
(43) Veröffentlichungstag der Anmeldung: 16.10.2013
(73) Patentinhaber: Joseph Vögele AG, 67067 Ludwigshafen (DE)
(72) Erfinder: Schmidt, Thomas, 68723 Plankstadt (DE); Seibel, Martin, 76646 Bruchsal (DE)
(74) Vertreter: Grünecker Patent- und Rechtsanwälte PartG mbB

(56) Entgegenhaltungen:
- EP-A1- 1 120 495
- DE-U1-202006 014 704

## Beschreibung

Die Erfindung bezieht sich auf eine Querverteilanordnung für einen Straßenfertiger.

Solche Querverteilanordnungen sind beispielsweise aus der EP 1 120 495 A1 bekannt, welche eine Querverteilanordnung gemäß der Präambel des Anspruchs 1 zeigt. Sie sind am hinteren Ende des Chassis des Straßenfertigers befestigt, nämlich zwischen dem Chassis und einer von dem Chassis geschleppten Einbaubohle. Einbaumaterial, beispielsweise bituminöses Einbaumischgut, wird mittels eines Längsförderers, auch Kratzerband genannt, auf die Querverteilanordnung gefördert. Diese hat die Aufgabe, das Einbaumischgut in Querrichtung des Straßenfertigers zu verteilen, so dass das Einbaumaterial über die gesamte Breite der nachfolgenden Einbaubohle zur Verfügung steht. Zu diesem Zweck verfügt die Querverteilanordnung über zwei Verteilerschnecken, nämlich eine linke und eine rechte Verteilerschnecke. Die beiden Verteilerschnecken sind gegenläufig zueinander in dem Sinne, dass sie das angelieferte Einbaumischgut jeweils von der Mitte des Straßenfertigers zu seinen Außenseiten transportieren. Diese Gegenläufigkeit der Verteilerschnecken kann durch gegenläufige Steigungen ihrer Gewinde erzielt werden, so dass die Verteilerschnecken weiterhin eine gemeinsame Welle und eine gemeinsame Drehrichtung haben können. Zudem können sie dabei weiterhin durch einen gemeinsamen Schneckenantrieb angetrieben sein.
Wegen der erheblichen Kräfte sind die äußeren Enden der Verteilerschnecken üblicherweise nicht frei gelagert, sondern jeweils in einer Schneckenlagerkonsole. Wegen des gegen diese Konsolen geförderten Einbaumaterials entsteht an den Schneckenlagerkonsolen ein erheblicher abrasiver Verschleiß. Um die Standzeit der Schneckenlagerkonsolen zu erhöhen, ist es bekannt, auf deren Innenseite Verschleißbleche aufzusetzen, die in bestimmten Intervallen ausgetauscht werden müssen.
Aus der DE 20 2006 014 704 U1 geht eine Schneckenfördereinrichtung für den Untertage-Bergbau hervor, die nichts mit Straßenfertigern oder der Förderung von Einbaumaterial an einem Straßenfertiger zu tun hat.
Aufgabe der vorliegenden Erfindung ist es, die bekannte Querverteilanordnung für einen Straßenfertiger hinsichtlich eines geringeren Wartungsaufwands zu verbessern.

Diese Aufgabe wird gelöst durch eine Querverteilanordnung für einen Straßenfertiger mit den Merkmalen des Anspruchs 1. Vorteilhafte Weiterbildungen der Erfindung sind in den Unteransprüchen angegeben.

Die erfindungsgemäße Querverteilanordnung zum Quer-Verteilen von Einbaumaterial an einem Straßenfertiger sieht vor, dass jede Schneckenlagerkonsole zum Lagern einer Welle der ihr zugeordneten Verteilerschnecke ein geschlossenes Rohr aufweist, das mindestens teilweise aus verschleißfestem Stahl gefertigt ist. Als "verschleißfester Stahl" wird im Sinne der Erfindung Stahl mit einer Härte von mindestens 300 HBW definiert. Vorzugsweise liegt die Härte des für die Erfindung verwendeten, verschleißfesten Stahls jedoch bei mindestens 400 oder sogar bei über 500 HBW. Besonders gut eignet sich als verschleißfester Stahl ein Stahl, der unter dem Handelsnamen Hardox verfügbar ist.

Als vorteilhaft hat es sich erwiesen, wenn das Rohr vollständig aus verschleißfestem Stahl gefertigt ist, da dies den Verschleiß weiter vermindert und die Wartungsintervalle entsprechend verlängert.

Erfindungsgemäß ist das Rohr aus zwei Halbschalen zusammengesetzt. Dabei kann das Zusammensetzen der beiden Halbschalen beispielsweise dann erfolgen, wenn bereits die Welle einer Verteilerschnecke in eine der beiden Halbschalen eingelegt ist. Bei dieser Konfiguration wäre es möglich, dass beide Halbschalen aus demselben verschleißfesten Stahl gefertigt sind. Alternativ wäre es jedoch auch möglich, dass die beiden Halbschalen aus unterschiedlichem Material gefertigt sind, wobei es insbesondere genügen würde, wenn nur die der Schneckenaufhängung zugewandte Halbschale aus besonders verschleißfestem Stahl gefertigt ist.

Denkbar wäre es, die beiden Halbschalen lösbar miteinander zu verbinden. Dies würde es ermöglichen, die besonders stark von Verschleiß belastete Halbschale als Verschleißteil nach einer gewissen Betriebsdauer auszutauschen.

Alternativ dazu könnten die beiden Halbschalen jedoch auch fest miteinander verbunden werden. Beispielsweise könnte dies durch ein Verschweißen der beiden Halbschalen miteinander erfolgen.

Besondere Vorteile bietet die Erfindung, wenn die beiden in der Querverteilanordnung verwendeten Schneckenlagerkonsolen identisch zueinander ausgebildet sind. Diese Identität kann sich nicht nur auf die beiden Rohre beziehen, sondern auch Befestigungsbleche zum Befestigen der Querverteilanordnung an dem Chassis des Straßenfertigers umfassen. Durch die Ausbildung der beiden Schneckenlagerkonsolen als identische Teile bzw. Gleichteile verringert sich der Aufwand für die Lagerhaltung erheblich, da nicht mehr zwei unterschiedliche Schneckenlagerkonsolen hergestellt und gelagert werden müssen. Zudem können Probleme wie die Rücksendung unpassender linker oder rechter Schneckenlagerkonsolen vermieden werden.

Die Wartungsintervalle der Querverteilanordnung können weiter dadurch verlängert werden, dass wenigstens eine Oberfläche des Rohrs gehärtet ist und/oder dass wenigstens eine Oberfläche des Rohrs mit einer verschleißmindernden Beschichtung versehen ist.

Die Erfindung bezieht sich schließlich auch auf einen Straßenfertiger mit einer Querverteilanordnung für Einbaumischgut gemäß einer der vorstehend beschriebenen Ausführungsvarianten.

Die einzige Figur zeigt in perspektivischer Ansicht ein Ausführungsbeispiel einer erfindungsgemäßen Querverteilanordnung 1. Diese Querverteilanordnung 1 ist am rückseitigen Ende des Chassis 2 eines Straßenfertigers befestigt.

Die Querverteilanordnung 1 umfasst eine (in Fahrtrichtung des Straßenfertigers) rechte Verteilerschnecke 3 sowie eine linke Verteilerschnecke 4. Beide Verteilerschnecken 3, 4 sind mittig an einer Schneckenaufhängung 5 gelagert. In dem von der Schneckenaufhängung 5 gebildeten Gehäuse befindet sich ein Schneckenantrieb (nicht dargestellt) zum Antreiben der beiden Verteilerschnecken 3, 4.

Jede Verteilerschnecke 3, 4 verfügt über eine Welle 6. Dabei kann es sich um zwei einzelne Wellen 6 oder um eine gemeinsame Welle 6 der beiden Verteilerschnecken 3, 4 handeln. Das äußere, also der Schneckenaufhängung 5 abgewandte Ende 6a jeder Welle 6 ist in einem Schneckenlager 7 gelagert. Jedes Schneckenlager 7 ist am unteren Ende einer Schneckenlagerkonsole 8 montiert. Diese Schneckenlagerkonsolen 8 weisen dabei ein im Wesentlich vertikal ausgerichtetes Rohr 9 auf, das mittels einer Befestigungsplatte 10 am Chassis 2 des Straßenfertigers befestigt ist. Das Rohr 9 ist jeweils aus verschleißfestem Stahl gefertigt und hat vorzugsweise eine gehärtete oder mit einer verschleißmindernden Beschichtung versehene Außenseite.

Jedes Rohr 9 ist aus zwei Halbschalen 9a, 9b zusammengesetzt. Jede der Halbschalen 9a, 9b kann halbkreisförmig ausgebildet sein, so dass sich die beiden Halbschalen zu einem Rohr 9 mit kreisförmigem Durchmesser zusammensetzen. Die beiden Halbschalen 9a, 9b können miteinander verschweißt sein.

Im vorliegenden Ausführungsbeispiel sind die beiden Schneckenlagerkonsolen 8 als Gleichteile ausgebildet, das heißt sie sind identisch zueinander ausgebildet. Dies bezieht sich nicht nur auf die Rohre 9, sondern auch auf die jeweils zugeordneten Befestigungsplatten 10.

Im Betrieb fördern die Verteilerschnecken 3, 4 Einbaumischgut zu den Außenseiten des Straßenfertigers, insbesondere zu den Schneckenlagerkonsolen 8.

## Patentansprüche

1. Querverteilanordnung (1) für einen Straßenfertiger, mit gegenläufigen Verteilerschnecken (3, 4), einer beide Verteilerschnecken (3, 4) lagernden Schneckenaufhängung (5) und zwei Schneckenlagerkonsolen (8), von denen jede einem äußeren Ende einer Verteilerschnecke (3, 4) zugeordnet ist, wobei jede Schneckenlagerkonsole (8) ein geschlossenes Rohr (9) aufweist, **dadurch gekennzeichnet, dass** das Rohr mindestens teilweise aus verschleißfestem Stahl mit einer Härte von mindestens 300 HBW gefertigt und aus zwei Halbschalen (9a, 9b) zusammengesetzt ist.

2. Querverteilanordnung nach Anspruch 1, **dadurch gekennzeichnet, dass** das Rohr (9) vollständig aus verschleißfestem Stahl gefertigt ist.

3. Querverteilanordnung nach einem der vorangehenden Ansprüche, **dadurch gekennzeichnet, dass** die Halbschalen (9a, 9b) miteinander verschweißt oder lösbar miteinander verbunden sind.

4. Querverteilanordnung nach einem der vorangehenden Ansprüche, **dadurch gekennzeichnet, dass** die beiden Schneckenlagerkonsolen (8) identisch zueinander ausgebildet sind.

5. Querverteilanordnung nach einem der vorangehenden Ansprüche, **dadurch gekennzeichnet, dass** wenigstens eine Oberfläche des Rohrs (9) gehärtet ist.

6. Querverteilanordnung nach einem der vorangehenden Ansprüche, **dadurch gekennzeichnet, dass** wenigstens eine Oberfläche des Rohrs (9) mit einer verschleißmindernden Beschichtung versehen ist.

7. Straßenfertiger mit einer Querverteilanordnung (1) nach einem der vorangehenden Ansprüche.

## Claims

1. Transverse spreading arrangement (1) for a road finishing machine with spreading screws (3, 4) that work in opposite directions, a screw suspension (5) that holds both spreading screws (3, 4), and two screw bearing brackets (8), each of which being allocated to an outer end of one spreading screw (3, 4), wherein each screw bearing bracket (8) comprises a closed tube (9), **characterized in that** the tube is at least partially made of wear-resistant steel with a hardness of at least 300 HBW, and said tube (9) is assembled from two half bowls (9a, 9b).

2. Transverse spreading arrangement according to claim 1, **characterized in that** the tube (9) is completely made of wear-resistant steel.

3. Transverse spreading arrangement according to one of the preceding claims, **characterized in that** the half bowls (9a, 9b) are welded to each other or releasably connected with each other.

4. Transverse spreading arrangement according to one of the preceding claims, **characterized in that** the two screw bearing brackets (8) have identical configurations.

5. Transverse spreading arrangement according to one of the preceding claims, **characterized in that** at least one surface of the tube (9) is hardened.

6. Transverse spreading arrangement according to one of the preceding claims, **characterized in that** at least one surface of the tube (9) is provided with a wear-reducing coating.

7. Road finishing machine with a transverse spreading arrangement (1) according to one of the preceding claims.

## Revendications

1. Agencement de distribution transversale (1) pour un finisseur de route, comprenant des vis sans fin de distribution (3, 4) de sens opposé, un support de suspension de vis sans fin (5) pour le montage sur palier des deux vis sans fin de distribution (3, 4), et deux consoles de palier de vis sans fin (8) dont chacune est associée respectivement à une extrémité extérieure d'une vis sans fin de distribution (3, 4), chaque console de palier de vis sans fin (8) comportant un tube fermé (9), **caractérisé en ce que** le tube est fabriqué au moins en partie en un acier résistant à l'usure avec une dureté d'au moins 300 HBW, et est constitué par l'assemblage de deux demi-coques (9a, 9b).

2. Agencement de distribution transversale selon la revendication 1, **caractérisé en ce que** le tube (9) est fabriqué en totalité en un acier résistant à l'usure.

3. Agencement de distribution transversale selon l'une des revendications précédentes, **caractérisé en ce que** les demi-coques (9a, 9b) sont assemblées l'une à l'autre par soudage ou sont assemblées de manière démontable.

4. Agencement de distribution transversale selon l'une des revendications précédentes, **caractérisé en ce que** les deux consoles de palier de vis sans fin (8) sont de configuration identique.

5. Agencement de distribution transversale selon l'une des revendications précédentes, **caractérisé en ce qu'**au moins une surface du tube (9) a subi un traitement thermique de durcissement.

6. Agencement de distribution transversale selon l'une des revendications précédentes, **caractérisé en ce qu'**au moins une surface du tube (9) est dotée d'un revêtement réduisant l'usure.

7. Finisseur de route comportant un agencement de distribution transversale (1) selon l'une des revendications précédentes.
